# EUROPÄISCHE PATENTSCHRIFT

(11) **EP 1 222 122 B1**
(45) Veröffentlichungstag und Bekanntmachung des Hinweises auf die Patenterteilung: **25.06.2003**
(21) Anmeldenummer: 00972765.2
(22) Anmeldetag: 14.10.2000
(51) Int. Cl.: B65D 51/28, B65D 81/32

(54) **KOMBINATIONSVERPACKUNG**
COMBINATION PACKAGING
EMBALLAGE COMBINE

(30) Priorität: 22.10.1999 DE 19950884
(43) Veröffentlichungstag der Anmeldung: 17.07.2002
(73) Patentinhaber: Wella Aktiengesellschaft, 64274 Darmstadt (DE)
(72) Erfinder: NACHTSHEIM, Markus, 64297 Darmstadt (DE); STEIGERWALD, Franz, 64347 Griesheim (DE)
(86) Internationale Anmeldenummer: EP0010132
(87) Internationale Veröffentlichungsnummer: WO01030665

(56) Entgegenhaltungen:
- EP-A- 0 770 561
- DE-A- 19 812 153
- DE-U- 8 709 336
- FR-A- 2 590 235
- FR-A- 2 694 542
- US-A- 4 221 291

## Beschreibung

Die Erfindung betrifft eine Kombinationsverpackung nach der Gattung des Oberbegriffs des Anspruchs 1.

Eine derartige Kombinationsverpackung ist aus der DE 198 12 153 A1 der Anmelderin bekannt. Es hat sich gezeigt, daß der Stopfen 12 nach der Fig. 1 nicht unproblemmatisch in seine Verschlußposition gebracht werden kann, da dieser lediglich in einer kraftschlüssigen Raststellung ist, was einen präzisen Konfektionierungsvorgang voraussetzt. Trotzdem können bei einer Massenfertigung unerwünschte Leckagen durch einen unpräzisen Sitz in der Raststellung vorkommen.

Es ist daher Aufgabe der Erfindung, eine gattungsgleiche Kombinationsverpackung zu schaffen, bei der der Stopfen bei einer Massenfertigung einfach in seine Verschlußposition gebracht werden kann und mit Sicherheit unerwünschte Leckagen auszuschließen sind. Außerdem soll der manuelle Vermischungsvorgang mit einem relativ leichten Kraftaufwand möglich sein.

Gelöst wird diese Aufgabe durch die kennzeichnenden Merkmale des Anspruchs 1. Weitere vorteilhafte Ausbildungen der Erfindung gehen aus den Unteransprüchen hervor.

Die Erfindung wird anhand von zwei Ausführungsbeispielen näher erläutert. Es zeigt:
- Fig. 1: in einer Schnittdarstellung eine Kombinationspackung mit einem ersten und einem zweiten Verpackungstell als ein erstes Ausführungsbeispiel;
- Fig. 2: in einer perspektivischen Ansicht das zweite Verpackungsteil;
- Fig. 3: in einer Draufsicht einen Stopfen mit einem Aufstechdorn;
- Fig. 4: die Kombinationspackung nach der Fig. 1, jedoch in einer Zusammenführphase der beiden Verpackungsteile;
- Fig. 5: die Kombinationspackung nach der Fig. 4, jedoch in einem vollständig zusammengeführten Zustand, und
- Fig. 6: in einer Seitenansicht ein zweites Ausführungsbeispiel einer zusammengesetzten Kombinationsverpackung.

Fig. 1 zeigt eine Kombinationsverpackung 1 zum Verpacken eines ersten und eines zweiten, fließfähigen Materials 2,3, die bis zu ihrer Verwendung getrennt gehalten und zur Verwendung miteinander gemischt werden, wobei die Mischung 4 aus einer verschließbaren Entnahmeöffnung 5 entnommen wird. Das erste Material 2 ist von einem ersten , separaten Verpackungsteil 6 und das zweite Material 3 von einem zweiten separaten Verpackungsteil 7 aufgenommen. Das erste Verpackungsteil 6 ist mit dem zweiten Verpackungsteil 7 verschraubbar ausgebildet, wobei das erste Verpackungsteil 6 als eine im wesentlichen rotationssymmetrische Schraubkappe 8 ausgebildet ist und an einer oberen Außenseite 9 die Entnahmeöffnung 5 aufweist sowie innenseitig einen nach unten offenen becherartigen Behälter 10 aufweist, der das erste Material 2 enthält und mittels einer Trennfolie 11 am Behälterrand 12 flüssigkeitsdicht verschlossen ist. Das zweite Verpackungsteil 7 ist von einem Stopfen 13 flüssigkeitsdicht verschlossen, der mit einer am Stopfenboden 14 angeordneten Einrichtung 15 zum Öffnen der Trennfolie 11 versehen ist. Der Stopfen 13 ist derart mit einem Dichtkragen 32 ausgebildet, daß er das zweite Verpackungsteil 7 axial verschiebefest verschließt. Der Stopfenboden 14 ist vertieft ausgestaltet und weist eine schiefe Grundfläche 16 auf, die im Randbereich 17 mit einer Sollbruchzone 18 versehen ist, die beim Verschrauben (Innengewinde 27/Außengewinde 29) der beiden Verpackungsteile 6,7 von dem Behälterrand 12 aufgerissen wird, wobei zwischen einer äußeren Seitenwand 19 des becherartigen Behälters 10 und einer inneren Seitenwand 20 des Stopfens 13 eine flüssigkeitsdichte Verbindung 21 besteht (Fig. 4 und 5). Die schiefe Grundfläche 16 weist einen Neigungswinkel von ungefähr 8 Grad auf, wodurch sich ein relativ kurzer Weg zum Abtrennen des Stopfenbodens 14 ergibt. Dadurch, daß der Aufstechdorn 22 nicht höher ist als eine obere Randhöhe 28 des Stopfens 13, ist gewährleistet, daß der Aufstechdorn 22 erst nach einem Zustandekommen der flüssigkeitsdichten Verbindung 21 mit der Trennfolie 11 in Kontakt kommt. Bis zur Entnahme der Mischung 4 bleibt die Öffnung 5 durch eine Verschlußkappe 30 verschlossen. Das erste und das zweite Verpackungsteil 6, 7 sind bis zur Verwendung getrennt, beispielsweise nebeneinander in einer Faltschachtel (nicht dargestellt) angeordnet. Beide Verpackungsteile 6, 7 bestehen kostengünstig aus Kunststoff. Als erstes Material 2 ist ein pulverförmiges Produkt 25 und als zweites Material 3 ein flüssiges Produkt 26 vorgesehen, wobei als Mischung 4 ein kosmetisches Produkt, insbesondere ein haarkosmetisches Produkt wie ein zweikomponentiges Dauerwellmittel vorgesehen ist. Die Schraubkappe 8 ist mit einem Innengewinde 27 größeren Durchmessers versehen als der Durchmesser des Behälterrandes 12 des becherartigen Behälters 10, wobei die Trennfolie 11 einen solchen Durchmesser aufweist, daß sie zum Verschließen (Verschweißen) beim Aufsetzen auf den becherartigen Behälter 10 vom Innengewinde 27 zentrisch geführt wird. Die Entnahmeöffnung 5 ist bis zum Entnehmen der gemischten Materialien 2, 3 mittels einer Verschlußkappe 30 verschlossen. Als Trennfolie 11 ist schweißfähiges Verbundmaterial aus Kunststoff und Metall (z. B. Aluminium) vorgesehen, wobei die Metallseite zum Aufstechdorn 22 hin angeordnet ist und durch ein übliches Schweißverfahren (z. B. Ultraschallverschweißung) mit dem Behälterrand 12 verschweißt ist. Dadurch ergibt sich ein besseres Aufstechverhalten der Trennfolie 11. Beim Zusammenführvorgang durch den Verwender ist ein klares Öffnungs- bzw. Aktivierungsgeräusch zu vernehmen und damit die Aktivierung nachvollziehbar. Dieses Geräusch ist in seiner Intensität über die Zähigkeit bzw. Sprödigkeit des Kunststoffmaterials einstellbar. Die Herstellung einer Sollbruchzone 18 ist eine werkzeuggebundene definierte Situation, während ein Stopfen 13 in einer Raststellung von vielfältigen Toleranzen abhängig ist. Der Stopfen 13 mit seinem schiefen Boden 14 mit Sollbruchzone 18 ist leichter zu positionieren und zu konfektionieren als ein in eine Raststellung einzubringender Stopfen. Der Stopfen 13 mit der Sollbruchzone 18 ist ein werkzeuggebundenes Teil sowie ein definierter Einsatz im Flaschenhals, welcher leicht zu montieren ist und geringste Toleranzabhängigkeiten aufweist.

Aus den Fig. 2 und 3 geht der kreuzförmige Aufstechdorn 22 näher hervor. Vorzugsweise ist der Aufstechdorn 22 einteilig mit dem Stopfen 13 verbunden und als ein Spritzgußkunststoffteil vorgesehen.

Zum Zusammenführen der beiden Verpackungsteile 6, 7 zum Erzielen einer Mischung 4 der beiden Materialien 2, 3 wird das erste Verpackungsteil 6 auf das zweite Verpackungsteil 7 geschraubt, wodurch im Laufe des Aufschraubvorgangs zuerst zwischen der äußeren Seitenwand 19 des becherartigen Behälters 10 und der inneren Seitenwand 20 des Stopfens 13 eine flüssigkeitsdichte Verbindung 21 entsteht. In weiterer Folge wird die Trennfolie 11 vom Aufstechdorn 22 aufgestochen, was in der Fig. 4 dargestellt ist. Danach erreicht der Behälterrand 12 des Behälters 10 den oberen Bereich 31 des schiefen Stopfenbodens 14, wodurch anfänglich an dieser Stelle die ringförmige Sollbruchzone 18 kraftschlüssig vom Behälterrand 14 nach unten aufgetrennt wird und im weiteren Verlauf vom Behälterrand 14 ganz abgetrennt wird, was die Fig. 5 zeigt, wobei der Stopfenboden 14 nach unten fällt und die Trennfolie 11 ganz nach oben geöffnet ist, so daß das Material 2 vom Behälter 10 auf das Material 3 fließt und wobei durch manuelles Schütteln der Kombinationsverpackung 1 eine gebrauchsfertige Mischung 4 entsteht, die durch Abnehmen der Verschlußkappe 30 über die Öffnung 5 entnommen werden kann.

Ein zweites Ausführungsbeispiel eines Kombinationsbehälters 1.1 ist in der Figur 6 dargestellt, bei dem die beiden Verpackungsteile 6, 7 auch bis zur Verwendung miteinander als eine Verpackungseinheit 23 verbunden sind, wobei eine an sich bekannte abreißbare Sicherungseinrichtung 24 ein unbeabsichtigtes Vermischen der beiden Materialien 2, 3 verhindert.

### Bezugsziffernliste:

- 1, 1.1: Kombinationsverpackung
- 2: Erstes Material
- 3: Zweites Material
- 4: Mischung
- 5: Entnahmeöffnung
- 6: Erstes Verpackungsteil
- 7: Zweites Verpackungsteil
- 8: Schraubkappe
- 9: Obere Außenseite
- 10: Becherartiger Behälter
- 11: Trennfolie
- 12: Behälterrand
- 13: Stopfen
- 14: Stopfenboden
- 15: Einrichtung
- 16: Schiefe Grundfläche
- 17: Randbereich
- 18: Sollbruchzone
- 19: Äußere Seitenwand
- 20: Innere Seitenwand
- 21: Flüssigkeitsdichte Verbindung
- 22: Aufstechdorn
- 23: Verpackungseinheit
- 24: Sicherungseinrichtung
- 25: Pulverförmiges Produkt
- 26: Flüssiges Produkt
- 27: Innengewinde
- 28: Randhöhe/Sfopfen 13
- 29: Außengewinde
- 30: Verschlußkappe
- 31: Oberer Bereich
- 32: Dichtkragen

## Patentansprüche

1. Kombinationsverpackung (1) zum Verpacken eines ersten und eines zweiten, fließfähigen Materials (2,3), die bis zu ihrer Verwendung getrennt gehalten und zur Verwendung miteinander gemischt werden, wobei die Mischung (4) aus einer verschließbaren Entnahmeöffnung (5) entnommen wird, daß das erste Material (2) von einem ersten Verpackungsteil (6) und das zweite Material (3) von einem zweiten Verpackungsteil (7) aufgenommen ist, daß das erste Verpackungsteil (6) mit dem zweiten Verpackungsteil (7) verschraubbar ausgebildet ist, wobei das erste Verpackungsteil (6) als eine im wesentlichen rotationssymmetrische Schraubkappe (8) ausgebildet ist und an der oberen Außenseite (9) die Entnahmeöffnung (5) aufweist und innenseitig einen nach unten offenen becherartigen Behälter (10) aufweist, der das erste Material (2) enthält und mittels einer Trennfolie (11) am Behälterrand (12) flüssigkeitsdicht verschlossen ist, und daß das zweite Verpackungsteil (7) von einem Stopfen (13) flüssigkeitsdicht verschlossen ist, der mit einer am Stopfenboden (14) angeordneten Einrichtung (15) zum Öffnen der Trennfolie (11) versehen ist,
**dadurch gekennzeichnet, daß** der Stopfen (13) napfartig ausgestaltet ist und das zweite Verpackungsteil (7) axial verschiebefest verschließt, daß der Stopfenboden (14) eine schiefe Grundfläche (16) aufweist, die im Randbereich (17) mit einer Sollbruchzone (18) versehen ist, die beim Verschrauben der beiden Verpackungsteile (6,7) von dem Behälterrand (12) aufgerissen wird, wobei zwischen einer äußeren Seitenwand (19) des becherartigen Behälters (10) und einer inneren Seitenwand (20) des Stopfens (13) eine flüssigkeitsdichte Verbindung (21) besteht.

2. Verpackung nach Anspruch 1, **dadurch gekennzeichnet, daß** die Einrichtung (15) als ein kreuzförmiger Aufstechdorn (22) ausgestattet ist.

3. Verpackung nach Anspruch 2, **dadurch gekennzeichnet, daß** der Aufstechdorn (22) nicht höher ist als eine obere Randhöhe (28) des Stopfens (13).

4. Verpackung nach Anspruch 1, **dadurch gekennzeichnet, daß** die schiefe Grundfläche (16) des Stopfenbodens (14) einen Neigungswinkel von ungefähr 8 Grad aufweist.

5. Verpackung nach Anspruch 1, **dadurch gekennzeichnet, daß** das erste und das zweite Verpackungsteil (6,7) bis zur Verwendung getrennt sind.

6. Verpackung nach Anspruch 1, **dadurch gekennzeichnet, daß** das erste und das zweite Verpackungsteil (6,7) auch bis zur Verwendung miteinander als eine Verpackungseinheit (23) verbunden sind.

7. Verpackung nach Anspruch 6, **dadurch gekennzeichnet, daß** eine Sicherungseinrichtung (24) ein unbeabsichtigtes Vermischen der beiden Materialien (2,3) verhindert.

8. Verpackung nach Anspruch 1, **dadurch gekennzeichnet, daß** das erste und das zweite Verpackungsteil (6,7) aus Kunststoff bestehen.

9. Verpackung nach Anspruch 1, **dadurch gekennzeichnet, daß** das erste Material (2) ein pulverförmiges Produkt (25) und das zweite Material (3) ein flüssiges Produkt (26) ist.

10. Verpackung nach Anspruch 1 oder/und Anspruch 8, **dadurch gekennzeichnet, daß** die Mischung (4) der beiden Materialien (2,3) ein kosmetisches Produkt ist.

11. Verpackung nach Anspruch 10, **dadurch gekennzeichnet, daß** das kosmetische Produkt ein haarkosmetisches Dauerwellmittel ist.

12. Verpackung nach Anspruch 1, **dadurch gekennzeichnet, daß** die Schraubkappe (8) mit einem Innengewinde (27) größeren Durchmessers versehen ist als der Durchmesser des Behälterrandes (12) des becherartigen Behälters (10), wobei die Trennfolie (11) einen solchen Durchmesser aufweist, daß sie zum Verschließen beim Aufsetzen auf den becherartigen Behälter (10) vom Innengewinde (27) geführt wird.

## Claims

1. Combination pack (1) for packaging a first free-flowing material (2) and a second free-flowing material (3), which are kept separate until they are used and are mixed with one another for use purposes, it being the case that the mixture (4) is removed from a closeable removal opening (5), that the first material (2) is accommodated by a first pack part (6) and the second material (3) is accommodated by a second pack part (7), that the first pack part (6) is designed such that it can be screw-connected to the second pack part (7), that the first pack part (6) is designed as an essentially rotationally symmetrical screw cap (8) and has the removal opening (5) on the top outer side (9) and, on the inside, a cup-like container (10) which is open at the bottom, contains the first material (2) and is closed in a liquid-tight manner at the container border (12) by means of a separating sheet (11), and that the second pack part (7) is closed in a liquid-tight manner by a stopper (13) which is provided with a device (15), arranged on the stopper base (14), for opening the separating sheet (11), **characterized in that** the stopper (13) is of bowl-like configuration and closes the second pack part (7) such that it cannot be displaced axially, in- that the stopper base (14) has a slanting bottom surface (16) which is provided, in the border region (17), with a predetermined breaking zone (18) which is torn off from the container border (12) when the two pack parts (6, 7) are screw-connected, a liquid-tight connection (21) existing between an outer side wall (19) of the cup-like container (10) and an inner side wall (20) of the stopper (13).

2. Pack according to Claim 1, **characterized in that** the device (15) is provided as a cross-shaped piercing spike (22).

3. Pack according to Claim 2, **characterized in that** the piercing spike (22) is not any higher than a top border height (28) of the stopper (13).

4. Pack according to Claim 1, **characterized in that** the slanting bottom surface (16) of the stopper base (14) has an angle of inclination of approximately 8 degrees.

5. Pack according to Claim 1, **characterized in that** the first and the second pack parts (6, 7) are separated until they are used.

6. Pack according to Claim 1, **characterized in that** the first and the second pack parts (6, 7) are also connected to one another as a packaging unit (23) until they are used.

7. Pack according to Claim 6, **characterized in that** a securing device (24) prevents accidental mixing of the two materials (2, 3).

8. Pack according to Claim 1, **characterized in that** the first and the second pack parts (6, 7) consist of plastic.

9. Pack according to Claim 1, **characterized in that** the first material (2) is a pulverulent product (25) and the second material (3) is a liquid product (26).

10. Pack according to Claim 1 and/or Claim 8, **characterized in that** the mixture (4) of the two materials (2, 3) is a cosmetic product.

11. Pack according to Claim 10, **characterized in that** the cosmetic product is a permanent waving composition for hair.

12. Pack according to Claim 1, **characterized in that** the screw cap (8) is provided with an internal thread (27) of which the diameter is larger than the diameter of the container border (12) of the cup-like container (10), the separating sheet (11) having such a diameter that it is guided by the internal thread (27) for closure purposes when positioned on the cup-like container (10).

## Revendications

1. Conditionnement combiné (1) pour l'emballage d'un premier et d'un deuxième matériau aptes à s'écouler (2, 3) qui sont maintenus séparés jusqu'à leur utilisation et qui sont mélangés l'un avec l'autre pour être utilisés, le mélange (4) étant pris dans une ouverture de prélèvement (5) qui peut être fermée, le premier matériau (2) étant reçu par une première partie (6) du conditionnement et le deuxième matériau (3) par une deuxième partie (7) du conditionnement, la première partie (6) du conditionnement étant configurée de manière à pouvoir être vissée sur la deuxième partie (7) du conditionnement, la première partie (6) du conditionnement étant configurée comme couvercle fileté (8) qui est essentiellement symétrique en rotation et qui présente l'ouverture de prélèvement (5) dans le haut de son côté extérieur (9) et du côté intérieur un récipient (10) en forme de gobelet ouvert vers le bas qui contient le premier matériau (2) et qui est fermé de manière étanche aux liquides sur le bord (12) du récipient au moyen d'une feuille de séparation (11), la deuxième partie (7) du conditionnement étant fermée de manière étanche aux liquides par un bouchon (13) qui est doté d'un dispositif (15) pour l'ouverture de la feuille de séparation (11) disposée à la base (14) du bouchon, **caractérisé en ce que** le bouchon (13) est configuré en godet et ferme la deuxième partie (7) du conditionnement de manière fixe dans le sens axial, **en ce que** le fond (14) du bouchon présente une surface de base (16) oblique qui est dotée dans la zone de sa bordure (17) d'une zone de rupture préférentielle (18) qui est déchirée par le bord (12) du récipient lorsque les deux parties (6, 7) du conditionnement sont vissées, une liaison (21) étanche aux liquides étant prévue entre un bord latéral extérieur (19) du récipient (10) en forme de godet et une paroi latérale inférieure (20) du bouchon (13).

2. Conditionnement selon la revendication 1, **caractérisé en ce que** le dispositif (15) est configuré comme aiguille de percement (22) en forme de croix.

3. Conditionnement selon la revendication 2, **caractérisé en ce que** l'aiguille de percement (22) n'est pas plus haute que la hauteur (28) du bord supérieur du bouchon (13).

4. Conditionnement selon la revendication 1, **caractérisé en ce que** la surface de base (16) oblique du fond (14) du bouchon présente un angle d'inclinaison d'environ 8 degrés.

5. Conditionnement selon la revendication 1, **caractérisé en ce que** la première et la deuxième partie (6, 7) du conditionnement sont séparées jusqu'à l'utilisation.

6. Conditionnement selon la revendication 1, **caractérisé en ce que** la première et la deuxième partie (6, 7) du conditionnement sont reliées l'une à l'autre en conditionnement unitaire (23) jusqu'à l'utilisation.

7. Conditionnement selon la revendication 6, **caractérisé en ce qu'**un dispositif de protection (24) empêche un mélange intempestif des deux matériaux (2, 3).

8. Conditionnement selon la revendication 1, **caractérisé en ce que** la première et la deuxième partie (6, 7) du conditionnement sont réalisées en matière synthétique.

9. Conditionnement selon la revendication 1, **caractérisé en ce que** le premier matériau (2) est un produit (25) poudreux et le deuxième matériau (3) un produit liquide (26).

10. Conditionnement selon la revendication 1 et/ou la revendication 8, **caractérisé en ce que** le mélange (4) des deux matériaux (2, 3) est un produit cosmétique.

11. Conditionnement selon la revendication 10, **caractérisé en ce que** le produit cosmétique est un agent cosmétique d'ondulation permanente des cheveux.

12. Conditionnement selon la revendication 1, **caractérisé en ce que** le capuchon fileté (8) est doté d'un filet intérieur (27) dont le diamètre est plus grand que le diamètre du bord (12) du récipient (10) en forme de godet, la feuille de séparation (11) présentant un diamètre tel qu'elle est guidée par le filet intérieur (27) pour assurer la fermeture lorsqu'elle est placée sur le récipient (10) en forme de godet.
